# FASCICULE DE BREVET EUROPEEN

(11) **EP 0 313 486 B1**
(45) Date de publication et mention de la délivrance du brevet: **23.01.1991**
(21) Numéro de dépôt: 88420360.5
(22) Date de dépôt: 21.10.1988
(51) Int. Cl.: E04F 15/024

(54) **Vérin destiné à supporter les éléments d'un plancher surélevé**
Schraubenwinde zum Tragen der Elemente eines Doppelbodens
Jack to support the elements of a sectional false floor

(30) Priorité: 23.10.1987 FR 8714957
(43) Date de publication de la demande: 26.04.1989
(73) Titulaire: AB-TEC, F-01600 Trévoux (FR); Bauer, Alain, F-01600 Trévoux (FR)
(72) Inventeur: Bauer, Alain, F-01600 Trévoux (FR)
(74) Mandataire: Guerre, Dominique

(56) Documents cités:
- DE-A- 2 545 854
- DE-A- 2 926 079
- FR-A- 1 529 430
- FR-A- 2 317 445
- FR-A- 2 580 696
- GB-A- 1 536 424
- US-A- 2 956 652
- US-A- 4 277 923

## Description

La présente invention concerne un vérin destiné à supporter un plancher surélevé, notamment amovible par éléments.

L'invention s'inscrit dans le domaine des planchers techniques ou autres, surélevés par rapport à un sol porteur, qu'il s'agisse d'une construction neuve ou aménagée, et obtenus en:
disposant sur le sol une pluralité de vérins, déterminant entre eux un quadrillage du sol porteur;
éventuellement, en assemblant les vérins entre eux, au moyen de traverses de renfort, reliant les différents vérins;
déposant des dalles jointives, reposant sur les vérins, et éventuellement les traverses, chaque vérin supportant en croix quatre coins appartenant à quatre dalles respectivement différentes mais adjacentes.

Ces planchers trouvent application dans différents locaux, informatiques, techniques, "salles blanches" par exemple, etc.

Aux fins du montage d'un planchertel que défini précédemment, selon le document US-A-2 956 652, on connaît déjà un vérin comprenant:
une embase comportant une plaque d'assise sur le sol porteur, et un écrou de fixation fixé à plat sur la plaque d'assise
une tige filetée dont une extrémité est vissée de manière amovible sur l'écrou de fixation, perpendiculairement à la plaque d'assise
un écrou de réglage monté sur la tige filetée
une tête de support d'au moins un élément du plancher, mobile en translation et en rotation par rapport à la tige filetée, reposant sur l'écrou de réglage, et comportant une surface d'appui des éléments du plancher, sensiblement parallèle à la plaque d'assise de l'embase.

La présente invention a pour objet d'améliorer la plaque d'assise aux fins de permettre tout à la fois, d'une part d'absorber un excès d'adhésif lorsque l'embase est collée à même le sol, et d'autre part d'arracher facilement la même embase du même sol, lorsqu'on veut la supprimer ou la déplacer.

Selon la présente invention, la plaque d'assise comporte des nervures creuses et radiales, situées du côté opposé au sol porteur, formant à leur extrémité adjacente au périmètre de ladite plaque, crochet d'arrachement de l'embase.

La présente invention est maintenant décrite par référence aux dessins annexés, dans lesquels:
la figure 1 représente une vue de face d'un vérin selon la présente invention, mis en place sur un sol porteur, et supportant les éléments du plancher technique assemblés; la tête de support de ce vérin est représentée avec un arrachement partiel selon la ligne A-A de la figure 3;
la figure 2 représente une vue de dessus de l'embase appartenant au vérin conforme à la figure 1;
la figure 3 représente une vue de dessus de la tête de support appartenant au vérin conforme à la figure 1 ;
la figure 4 représente un arrachement partiel de cette même embase selon la ligne en coupe IV-IV de la figure 2;
la figure 5 représente un arrachement partiel de l'embase selon la figure 2, selon la ligne V-V de cette dernière;
la figure 6 représente une vue en coupe selon la ligne VI-VI de la figure 2;
la figure 7a représente une vue de dessous du manchon appartenant à la tête de support du vérin selon la figure 1;
la figure 7b représente une vue de dessus de l'écrou de réglage appartenant au vérin selon la figure 1.

Un vérin conforme à la présente invention comprend les éléments essentiels suivants:
une embase (1) avec surface d'assise (la) sur le sol porteur (2);
une tige filetée (3) solidarisée à l'embase (1), perpendiculairement à la surface d'assise (1a);
un écrou de réglage (4), monté sur la tige filetée (3);
une tête de support (5) des quatre éléments ou dalles (6a) à (6d) (conférer figures 1 et 3) du plancher technique, éléments représentés par un trait discontinu et pointillé à la figure 1; cette tête de support est mobile en translation et en rotation par rapport à la tige filetée (3), et repose sur l'écrou de réglage (4); par ailleurs elle comporte une surface d'appui (5a) des éléments (6a) à (6d) du plancher, matérialisés par le trait en pointillé (5a) de la figure 1, sensiblement parallèle à la surface d'assise (la) de l'embase (1).

Chacun de ces éléments est maintenant décrit séparément.

La tête de support (5) comporte un manchon tubulaire (7), monté librement et coaxialement par rapport à la tige filetée (3), et reposant à une extrémité (7a) sur le boulon de réglage (4). Une platine (8) d'appui des éléments (6a) à (6d) est montée à l'autre extrémité (7b) du manchon (7), perpendiculairement à l'axe de ce dernier, et par conséquent parallèlement à la surface d'appui (la), ou au sol porteur (2).

La platine (8) est soudée par contact électrique avec l'extrémité droite (7b) du manchon (7), déterminant un plan perpendiculaire à l'axe de ce dernier, et opposée à l'extrémité (7a) en appui sur l'écrou de réglage (4). Au voisinage de l'axe (9) du vérin, la platine (8) obture partiellement l'extrémité (7b) du manchon (7), adjacente à ladite platine, un trou résiduel (8b), circulaire, mais de plus petit diamètre que celui du manchon (7), étant ménagé au centre de la platine (8). De cette manière, l'extrémité (7b) du manchon (7) interdit le passage de la tige filetée (3); cette disposition apparait particulièrement utile, en cas de rupture du boulon de serrage (4), car la tête de support (5) est arrêtée par l'extrémité libre (3a) de la tige filetée (3), ce qui évite tout effondrement du plancher technique constitué par les éléments (6).

Conformément à la figure 3, la platine (8) comporte, d'une part une partie centrale (8a), d'extension radiale à partir de l'axe (9) du manchon, renforcée par des nervures radiales en creux (8g), ayant approximativement la forme d'un carré, et d'autre part quatre ailes (8c, 8d, 8e, 8f), en croix, continues avec la partie centrale (8a). Chaque aile comporte des rebords verticaux, dirigés vers le bas, de telle sorte qu'elle a en section droite un profil en U. Chaque aile (8c) à (8f) comporte un épaulement (8c') à (8f'), s'étendant parallèlement à la surface d'appui (5a) de la partie centrale (8a) de la platine (8), à une distance correspondant sensiblement à l'épaisseur (e) d'une traverse (10). Comme indiqué précédemment, le montage de traverses sur tout ou partie des ailes (8c) à (8f) est optionnel; et ces traverses ont été représentées en trait pointillé aux figures 1 et 3. Lorsqu'elles existent, chaque traverse (10) a un profil transversal en U, et comporte donc une âme à deux ailes perpendiculaires; l'extrémité d'une telle traverse s'emboîte sur une aile (8c) à (8f), les ailes étant au contact de deux rebords verticaux de la platine (8), et de l'âme reposant sur un épaulement (8c') à (8f') tel que précédemment défini. Un ergot tel que (8e"), obtenu par découpe et relevage de la partie découpée d'une aile correspondante, pénètre dans une perforation non représentée de l'âme d'une traverse (10), de telle sorte que cette dernière est non seulement assemblée à un vérin, mais également calée en translation par rapport à ce dernier.

Les épaulements (8c') à (8f') permettent de maintenir toute surface d'appui au niveau (5a) de la figure 1, vis-à-vis des éléments ou dalles (6) mis en place postérieurement aux traverses (10).

Conformément aux figures 7a et 7b, des moyens (11) de blocage en rotation sont prévus à l'extrémité (7a) du manchon (7) opposée à la platine (8), par rapport à l'écrou de réglage (4). Ces moyens consistent en des crans (11a) prévus dans l'épaisseur de la paroi du manchon (7), en saillie axiale par rapport au plan (7c) horizontal de la même extrémité (7). Des entailles correspondantes (11b), par conséquent en creux, sont prévues sur la surface (4a) de l'écrou sur laquelle le manchon (7) repose.

Lorsque les éléments (6a) à (6d) sont assemblés sur les vérins selon l'invention, la tête de support (5) est bloquée en rotation, de telle sorte qu'à son tour le manchon (7) bloque l'écrou de réglage (4), ce qui permet dans le temps de maintenir la hauteur de montage du vérin, quelles que soient les sollicitations, par exemple vibrations, auxquelles est soumis le plancher technique.

Il faut noter au passage que les ergots tels que (8e") (conférer figure 3) permettent de positionner chaque élément ou dalle (6a) à (6d), deux côtés adjacents et perpendiculaires d'une même dalle venant en appui contre deux ergots correspondants, orientés perpendiculairement l'un par rapport à l'autre.

L'embase (1) comporte une plaque (12) d'assise, de forme généralement carrée, sur laquelle est fixé à plat un écrou de fixation (13). Sur cet écrou (13) est vissée de manière amovible et réglable l'extrémité (3b) de la tige filetée (3), opposée à la tête (5) de support. Comme le tube ou manchon (7) par rapport à la platine (8), la plaque d'assise (12) est soudée à plat par contact électrique avec l'écrou de fixation (13). Ceci permet en particulier d'obtenir un positionnement précis de ces différentes pièces, les unes par rapport aux autres, sans joint de soudure, lequel contrarierait la précision recherchée de l'assemblage.

Conformément aux figures 2 et 3, la plaque d'assise (12) comporte des nervures radiales (12a), en relief, et situées du côté opposé au sol porteur (2). Chaque nervure (12a) s'étend radialement jusqu'au périmètre de la plaque (12), forme à son extrémité (12a'), adjacente au périmètre de la plaque (12), un crochet d'arrachement de l'embase (1), lorsque cette dernière est collée sur le sol porteur (2).

Cette disposition des nervures (12a) s'avère particulièrement utile:
comme on le sait, les embases (1) sont très souvent collées avec un adhésif approprié; le volume dégagé par les nervures (12a) permet d'absorber les excès d'adhésif;
lorsqu'on désire supprimer ou déplacer, ou modifier le plancher technique, on est souvent amené à arracher les embases (13), ce qui sans l'existence d'un interstice entre la plaque (12) et le sol naturel (2) s'avère particulièrement difficile; les extrémités en forme de crochet, tel que (12a'), permettent une prise sur l'embase (1 et facilitent sa séparation du sol porteur (2).

L'amovibilité de la tige filetée (3) par rapport à l'écrou de fixation (13) simplifie la mise en oeuvre des vérins pour plancher technique. En disposant de tiges filetées de différentes longueurs, il est possible de s'adapter à toutes les hauteurs requises pour le plancher technique, tout en gardant la même embase et la même tête de support.

En cas de jeu axial entre la tige (3) et le boulon de fixation (13), on a trouvé qu'en disposant une rondelle en caoutchouc (14) (cf figure 6), entre l'extrémité (3b) et la plaque (12) d'assise, il était possible de caler la tige (3).

Conformément à la figure 5, pour évacuer les charges électriques, la plaque d'assise (12) comporte un crochet (12b) de serrage, obtenu par découpe de la plaque (12), et déformé contre une tresse ou conducteur métallique (15). Lors de l'alignement des différents vérins d'un plancher technique, en disposant les crochets (12b) tous du même côté, de manière à déterminer entre eux une ligne sensiblement droite, il est possible de disposer facilement la tresse métallique (15), et de bloquer cette dernière par appui sur chaque crochet (12b); et ce, sans recourir à d'autres moyens complémentaires, tel que collier par exemple.

De manière connue en soi, mais non représentée aux figures en annexe, la surface d'appui (5a) peut être revêtue d'une épaisseur d'un matériau souple et élastique, conducteur électrique, permettant d'amortir les vibrations, tout en conduisant les charges vers l'embase.

## Revendications

1. Vérin destiné à supporter les éléments (6a à 6d) d'un plancher surélevé par rapport au sol, comprenant:
une embase (1) comportant une plaque d'assise (12) sur le sol porteur (2), et comportant un écrou (13) de fixation fixé à plat sur la plaque d'assise
une tige filetée (3) dont une extrémité (3b) est vissée de manière amovible sur l'écrou de fixation, perpendiculairement à la plaque d'assise
un écrou de réglage (4) monté sur la tige filetée
une tête de support (5) d'au moins un élément du plancher, mobile en translation et en rotation par rapport à la tige filetée, reposant sur l'écrou de réglage (4), et comportant une surface d'appui (5a) des éléments du plancher, sensiblement parallèle à la plaque d'assise de l'embase caractérisé en ce que la plaque d'assise (12) comporte des nervures chauses et radiales (12a), situées du côté opposé au sol porteur (2) formant à leur extrémité adjacente au périmètre de ladite plaque, crochet d'arrachement (12a) de l'embase (1).

2. Vérin selon la revendication 1, caractérisé en ce que l'embase (1) comporte un crochet (12b) de serrage d'un conducteur électrique (15), obtenu par découpe de la plaque d'assise (12), et en contact électrique avec le conducteur.

3. Vérin selon la revendication 1, caractérisé en ce qu'une rondelle élastique (14), de rattrapage de jeu, est montée à l'intérieur de l'écrou de fixation (13).

## Patentansprüche

1. Schraubenwinde zum Tragen der Elemente (6a bis 6d) eines gegenüber einem Grund erhobenen Bodens,
mit einem Fußteil (1), das auf dem tragenden Grund (2) eine Fußplatte (12) und ferner eine liegend auf der Fußplatte befestigte feststehende Mutter aufweist,
mit einer senkrecht zur Fußplatte verlaufenden Gewindestange (3), deren eines Ende (3b) lösbar in die feststehende Mutter geschraubt ist,
mit einer auf der Gewindestange aufgedrehten Stellmutter (4),
mit einem Tragekopf (5) für zumindest ein Element des Bodens, der im Hinblick auf die Gewindestange verdrehbar und verschiebbar ist, der ferner auf der Stellmutter (4) ruht und der eine Auflagefläche für die Elemente des Bodens aufweist, die etwa parallel zur Fußplatte des Fußteils verläuft,
dadurch gekennzeichnet, daß die Fußplatte (12) auf der dem tragenden Grund (2) gegenüberliegenden Seite hohle und radiale Rillen (12a) aufweist, die an ihrem der Peripherie der Platte benachbarten Ende Ablösehaken (12a') für das Fußteil (1) bilden.

2. Schraubenwinde nach Anspruch 1, dadurch gekennzeichnet, daß das Fußteil einen Klemmhaken (12b) für einen elektrischen Leiter (15) aufweist, der durch Ausstanzen der Fußplatte (12) erhalten wird, und der in elektrischem Kontakt mit dem Leiter steht.

3. Schraubenwinde nach Anspruch 1, dadurch gekennzeichnet, daß im Innern der feststehenden Mutter (13) zur Verringerung des Spieles eine elastische Scheibe (14) eingebracht ist.

## Claims

1. Jack intended to support the elements (6a to 6d) of a floor raised relative to the ground, comprising:
a base (1) comprising a plate (12) for bearing on the load-bearing ground (2), and comprising a fastening nut (13) fixed flat to the bearing plate
a threaded rod (3), one end (3b) of which is screwed removably on to the fastening nut, perpendicular to the bearing plate
an adjusting nut (4) mounted on the threaded rod
a head (5) for supporting at least one element of the floor, movable in terms of translational and rotational movement relative to the threaded rod, resting on the adjusting nut (4) and comprising a bearing surface (5a) for the elements of the floor, substantially parallel to the bearing plate of the base, characterized in that the bearing plate (12) comprises hollow and radial ribs (12a), situated on the side opposite the load-bearing ground (2), forming at their end adjacent to the perimeter of the said plate a hook (12a) for pulling off the base (1).

2. Jack according to Claim 1, characterized in that the base (1) comprises a hook (12b) for gripping an electric conductor (15), obtained by stamping from the bearing plate (12) and in electrical contact with the conductor.

3. Jack according to Claim 1, characterized in that an elastic washer (14), for eliminating play, is mounted inside the fastening nut (13).
